# FASCICULE DE BREVET EUROPEEN

(11) **EP 0 349 513 B1**
(45) Date de publication et mention de la délivrance du brevet: **11.08.1993**
(21) Numéro de dépôt: 89870097.6
(22) Date de dépôt: 19.06.1989
(51) Int. Cl.: F27D 5/00, C21C 5/44, F27D 1/16, E04H 15/22

(54) **Bouclier d'isolation thermique destiné à permettre la réfection de cowpers et procédé pour sa mise en oeuvre**
Thermischer Schutzschild, welcher die Instandsetzung eines Cowpers erlaubt, und Verfahren zur Instandsetzung
Thermic shield permitting renovation of Cowpers and process for its putting into practice

(30) Priorité: 01.07.1988 BE 8800769
(43) Date de publication de la demande: 03.01.1990
(73) Titulaire: Stéphan PASEK & Cie, Société Anonyme, B-5198 Anhee (BE)
(72) Inventeur: Collard, Guy, B-5150 Wepion (BE)
(74) Mandataire: Bosch, Henry

(56) Documents cités:
- FR-A- 1 358 186
- FR-A- 1 566 305
- FR-A- 2 207 026
- GB-A- 1 471 430
- US-A- 4 382 778
- US-A- 4 484 420

## Description

### Objet de l'invention

La présente invention concerne un bouclier d'isolation thermique destiné à permettre dans des conditions acceptables et avec une bonne sécurité les opérations de réfection dans toutes applications où une isolation thermique ainsi qu'une protection mécanique s'imposent, et dans le cas particulier des cowpers utilisés dans des installations sidérurgiques. Elle concerne également le procédé par lequel un tel bouclier thermique peut être mis en oeuvre.

### Champ d'application et résumé de l'art antérieur

Les cowpers sont destinés à produire le vent chaud nécessaire aux hauts fourneaux. Ils produisent des vents chauds pouvant atteindre à leur sortie du cowper des températures de l'ordre de 1260 °C et la coupole garnie de briques réfractaires de silice peut atteindre des températures de l'ordre 1400 °C. Le cowper est un appareil à inversion comportant un ruchage de matières réfractaires et il comporte un puits de section généralement elliptique ou cheminée s'étendant pratiquement de sa base jusqu'à la coupole, c'est-à-dire sur plusieurs dizaines de mètres.

Un brûleur réfractaire céramique ou autre est disposé au fond dudit puits ou dans d'autres cas.

Du fait de la nature même du garnissage, en particulier celui de la coupole, il n'est pas possible de procéder à des réfections en accédant au puits sans avoir laissé se refroidir le cowper. Les opérations de réfection doivent nécessairement se faire sans réduction substantielle de la température de la coupole.

Aucune solution satisfaisante n'a été proposée jusqu'à présent pour procéder à des réparations ou des réfections d'un cowper qui a subi des dommages, soit au pied du ruchage, soit au brûleur réfractaire.

Le brevet FR-A-1 358 186 décrit un dispositif constitué par un coprs creux flexible, gonflable et réalisé en matière plastique ou textile, permettant des opérations de réfection dans une cuve de convertisseur.

### Buts de l'invention

Le but principal visé par l'invention est de fournir des moyens permettant de travailler dans des conditions satisfaisantes à l'intérieur d'un cowper sans devoir abaisser de manière substantielle la température de la coupole.

A titre complémentaire, l'invention vise à fournir des moyens permettant ledit travail en protégant les ouvriers des chutes d'éclats, gravats, escarbilles ou de laitier résultant par exemple de refroidissements locaux ou d'autres causes.

L'installation du bouclier thermique doit pouvoir être assurée en utilisant les possibilités d'accès existantes sans démolitions trop importantes.

Des moyens simples doivent être utilisés qui permettent une mise en oeuvre rapide pour éviter de devoir interrompre trop longtemps l'utilisation du cowper.

Les ouvriers amenés à pénétrer avec des équipements spéciaux dans le cowper doivent y trouver une atmosphère thermiquement supportable.

D'autres caractéristiques et avantages de la technique proposée par l'invention apparaîtront à la lecture du mémoire descriptif.

### Eléments caractéristiques de l'invention

Selon l'invention, on propose un bouclier thermique destiné à permettre le travail dans des installations sidérurgiques, en particulier dans des cowpers, comprenant un coussin formé par une double enveloppe en matériaux composites capables de résister au moins pendant le temps des travaux à des températures de l'ordre de 800 à 900°C, dont l'espace intérieur est relié à des manchettes d'admission et d'évacuation, cet espace intérieur pouvant être gonflé à l'aide d'une turbine soufflante via une manchette d'admission reliée à la turbine soufflante, tout en maintenant une circulation d'air renouvelable en continu par la manchette d'évacuation; ledit coussin reposant sur un élément de gîtage adéquat.

Selon l'invention, le coussin peut être replié en le roulant et peut se déployer en se déroulant sur le gîtage à mesure qu'il est gonflé par la turbine soufflante.

Le coussin peut donc être introduit en le posant sur le gîtage à l'état enroulé et se déployer sous l'action de la soufflerie.

Le gîtage doit quant à lui être conçu de manière à s'adapter aux dimensions de la section libre du puits d'un cowper et pouvoir être mis en place de manière à passer par un accès de dimensions réduites que constitue la manchette de la vanne à vend chaud du cowper disposée selon un axe approximativement transversal par rapport au puits du cowper.

Selon l'invention, le gîtage est avantageusement constitué par des éléments tubulaires, de préférence en acier inoxydable. Le gîtage est avantageusement constitué de deux parties latérales essentiellement symétriques et d'une partie centrale glissée sur ou emboîtable dans les deux parties latérales, l'ensemble monté affectant la forme elliptique de la section du puits du cowper.

Avantageusement, au moins les deux parties latérales sont chacune constituées par deux demi-parties latérales repliables par un élément formant charnière, l'une sur l'autre, et pouvant décrire en se déployant sur la charnière un angle de 180° jusqu'à une butée. On peut donc introduire en position verticale chaque partie latérale à l'état replié et assurer son déploiement par une rotation jusqu'à l'horizontale en assurant l'ouverture des deux demi-parties latérales.

Un treillis peut être monté de façon à retenir une laine réfractaire entre les parties tubulaires d'armature des éléments constitutifs du gîtage et des couches extérieures de laine réfractaire peuvent être posées sur le gîtage avant d'y amener le coussin.

La mise en oeuvre du matériel décrit s'effectue en accédant à la manchette de la vanne à vent chaud du cowper et en prenant appui sur la bride de cette manchette après démontage du compensateur pour y monter deux portiques, les deux parties latérales du gîtage étant d'abord introduites en place en les amenant verticalement à l'état replié et en les inclinant ensuite tout en déployant les deux demi-parties des deux parties latérales du gîtage; ensuite, la partie centrale du gîtage est glissée entre les deux parties latérales du gîtage en couvrant ainsi la section complète du puits du cowper. Après interposition éventuelle d'une couche supplémentaire d'isolant réfractaire, le coussin est déposé sur la partie centrale du gîtage et se déploye sous l'action de la turbine soufflante.

### Brève description des dessins

Afin de mieux comprendre l'invention, on se référera aux figures annexées qui représentent schématiquement les principes de construction et de mise en oeuvre du bouclier thermique.

Dans les dessins, des repères identiques sont utilisés pour des parties identiques ou similaires dans les différentes vues:
- la figure 1 représente en plan la mise en place d'une première partie latérale du gîtage;
- la figure 2 représente en plan la mise en place d'une deuxième partie latérale du gîtage, la première partie latérale déjà en place n'étant pas représentée;
- la figure 3 représente en plan la mise en place de la partie centrale du gîtage, les deux parties latérales déjà en place n'étant pas représentées;
- la figure 4 représente en plan le coussin tel qu'il est déposé sur le gîtage;
- la figure 5 est une vue en coupe longitudinale selon V - V de la figure 4;
- la figure 6 est une vue en coupe transversale selon VI - VI de la figure 4;
- la figure 7 est une vue de détail de profil illustrant la mise en place d'un premier portique dans la manchette de la vanne à vent chaud, vue correspondant à la coupe VI - VI de la figure 4;
- la figure 8 est une vue de face correspondant à la figure 7 de la manchette de la vanne à vent chaud et d'un portique qui y est monté;
- la figure 9 représente la pose d'un bras télescopique dans la partie supérieure du portique qui est représenté partiellement;
- la figure 10 représente l'emboîtement d'une partie latérale (gauche) de gîtage sur le bras télescopique;
- la figure 11 représente le déploiement de la partie latérale dans une vue correspondant à la figure 8;
- la figure 12 représente le déploiement dans une vue correspondant à celle de la figure 10;
- la figure 13 représente le relèvement d'une partie latérale (droite);
- les figures 14 et 15 représentent un détail de la façon dont est introduit le coussin gonflable, respectivement en une vue de face et une vue de profil et
- la figure 16 représente le coussin en cours de gonflage et de déroulement.

### Description d'une forme d'exécution préférée de l'invention

En se référant aux figures 1 à 3, on peut voir la façon dont sont posés les éléments de gîtage. La forme générale du gîtage correspond à la section du puits et affecte celle d'une ellipse; le gîtage est indiqué par le repère général 1.

La manchette de la vanne à vent chaud porte le repère 2.

Le gîtage est constitué par deux parties latérales, respectivement une partie gauche 3 (figure 1) et une partie droite 4 (figure 2) et par une partie centrale 5 (figure 3).

La partie latérale 3 est réalisée en éléments tubulaires, de préférence en acier inoxydable qui constituent une membrure et est constituée de deux parties 3a et 3b pouvant pivoter sur une charnière 9, l'une par rapport à l'autre comme l'indique la flèche 7.

Les éléments constitutifs 3, 4 et 5 du gîtage sont de forme adéquate pour couvrir la section ellipsoïdale du puits et leur mise en place sera décrite plus en détail ciaprès.

Les éléments sont constitués de manière à être légers et sont formés d'une membrure telle que représentée, garnie de préférence de matières isolantes et réfractaires, maintenues par exemple par un treillis métallique.

Sur ce gîtage 3, 4 et 5 est déployé un coussin gonflable 11 représenté aux figures 4, 5 et 6. Il s'agit d'une double enveloppe en toiles réfractaires dont l'espace intérieur est en communication avec au moins une manchette d'amenée d'air insufflé par une turbine soufflante et avec au moins une manchette d'évacuation, étant entendu que les sections respectives des manchettes d'amenée et d'évacuation sont telles que le coussin se gonfle sous la pression d'air en créant une pression dans les enveloppes mais en permettant une circulation d'air adéquate à l'intérieur de celleci. Des tendeurs 17 disposés à l'intérieur des enveloppes assurent une disposition selon une forme convenable du coussin et évitent un éclatement en cas de surpression.

Le montage des différents éléments sera plus apparent en se référant aux figures 7 à 12.

Dans les figures 7 et 8, on a représenté le montage d'un premier portique en forme de potence 20 sur la bride de la manchette 2. Le portique 20 (gauche en l'occurence - voir figure 8) est fixé sur une entretoise 21 boulonnée sur cette bride.

Il reçoit (figure 9) un bras télescopique 23 qui peut dépasser la manchette 2 en porte-à-faux dans le puits du cowper et on y emboîte (figure 10) la partie latérale gauche du gîtage à l'état replié.

Grâce au bras télescopique, il est possible d'avancer l'élément 3 en porte-à-faux complet au-dessus du puits du cowper ce qui permet le déploiement par la charnière 9 pour affecter la position représentée à la figure 12. Le mouvement est commandé par un levier 31 monté sur l'extrémité 33 de la partie télescopique 23 équipant le portique. Des plats 35 (figure 11) soudés en équerre bloquent la charnière au-delà d'un mouvement de 180°. Il devient donc possible après déploiement de relever l'élément 3 à l'aide du levier pour qu'il occupe son emplacement définitif où il sera bloqué par tout moyen approprié.

La pose de l'élément de gîtage 4 s'effectue de la même manière à l'aide d'un élément de portique disposé symétriquement au premier.

La figure 13 représente cette opération pour la partie latérale droite 4 du gîtage depuis une position représentée en traits d'axe vers une position représentée en traits pleins. Le mouvement est assuré par le levier 31 depuis sa position en traits d'axe vers sa position en traits pleins. Les plats 35 empêchent la rotation au-delà de 180° sur la charnière reliant les parties 4a et 4b.

Les figures 14 et 15 indiquent comment le coussin est disposé à l'état replié et amené sur un support articulé 40 pour être posé sur la partie centrale 5 du gîtage et se déployer sur les parties latérales 3 et 4.

L'élément central de gîtage peut être simplement déposé (comme représenté à la figure 5) sur les parties latérales 3 et 4 ou s'y emboîter.

On conçoit que le bouclier thermique tel qu'il est monté isole efficacement la partie supérieur du puits du cowper de la partie inférieure. Les ouvriers qui seront amenés à opérer dans cette partie inférieure, sous la protection du bouclier thermique, sont isolés thermiquement et protégés contre les chutes accidentelles de parties de garnissage pouvant tomber en particulier de la coupole.

De plus, un espace relativement bien protégé thermiquement est créé dans la partie inférieure du puits. Dans cette chambre, il est possible d'assurer une circulation d'air permettant d'y maintenir une température supportable. Bien entendu, si nécessaire, des éléments de protection aussi bien thermiques contre les chutes supplémentaires peuvent être prévus dans la chambre ainsi créée.

Il devient de cette manière possible de procéder à des travaux de réparation ou de réfection, qu'il n'était pas possible de réaliser jusqu'à présent.

## Revendications

1. Bouclier d'isolation thermique destiné à permettre le travail dans des installations sidérurgiques, en particulier dans des cowpers, caractérisé en ce qu'il comprend un coussin (11) formé par une double enveloppe en matériaux composites capables de résister à des températures de l'ordre de 800 à 900°C, dont l'espace intérieur est relié à des manchettes d'admission (13) et d'évacuation (15), cet espace intérieur pouvant être gonflé à l'aide d'une turbine soufflante via la manchette d'admission (13) reliée à la turbine soufflante tout en maintenant une circulation d'air renouvelable en continu par la manchette d'évacuation (15), ledit coussin (11) reposant sur un élément de gîtage (3, 4, 5) adéquat.

2. Bouclier selon la revendication 1 caractérisé en ce que le coussin (11) est replié en le roulant et peut se déployer en se déroulant sur le gîtage (3, 4, 5) à mesure qu'il est gonflé par la turbine soufflante.

3. Bouclier selon la revendication 1 ou 2 caractérisé en ce que le gîtage (3, 4, 5) est conçu de manière à s'adapter aux dimensions de la section libre du puits d'un cowper et peut être mis en place de manière à passer par un accès de dimensions réduites constitué par la manchette (2) de la vanne à vent chaud d'un tel cowper.

4. Bouclier selon la revendication. 3 caractérisé en ce que le gîtage est constitué par des éléments tubulaires, de préférence en acier inoxydable.

5. Bouclier selon la revendication 3 ou 4 caractérisé en ce que le gîtage est constitué par deux parties latérales (3, 4) essentiellement symétriques et par une partie centrale (5) glissée sur les deux parties latérales (3, 4) ou emboîtable sur celles-ci, l'ensemble monté affectant la forme elliptique de la section du puits.

6. Bouclier selon la revendication 5 caractérisé en ce que les deux parties latérales (3, 4) sont chacune constituées par deux demi-parties latérales (respectivement 3a, 3b et 4a, 4b) repliables par un élément formant charnière (9), l'une sur l'autre, et pouvant décrire en se déployant sur la charnière (9) un angle de 180° jusqu'à une butée (35).

7. Bouclier selon l'une quelconque des revendications 1 à 4 caractérisé en ce qu'un treillis est monté de façon à retenir une laine réfractaire entre des parties tubulaires d'armature des éléments constitutifs du gîtage (3, 4, 5), des couches extérieures de laine réfractaire peuvent être éventuellement posées sur le gîtage (3, 4, 5) avant d'y amener le coussin (11).

8. Procédé pour la mise en oeuvre d'un bouclier selon l'une quelconque des revendications 1 à 7 dans un cowper, caractérisé en ce qu'on accède à la manchette (2) de la vanne à vent chaud et que l'on prend appui sur la bride de celle-ci, après démontage du compensateur, pour y monter deux portiques (20), deux parties latérales (3, 4) du gîtage (3, 4, 5) étant introduites en place successivement en les amenant verticalement à l'état replié et en les inclinant ensuite tout en déployant deux demi-parties (respectivement 3a, 3b et 4a, 4b) des deux parties latérales (3, 4) du gîtage (3, 4, 5); ensuite, la partie centrale (5) du gîtage (3, 4, 5) est glissée entre les deux parties latérales (3, 4) du gîtage (3, 4, 5) en couvrant ainsi la section complète du puits; après interposition éventuelle d'une couche supplémentaire d'isolant de matière réfractaire, le coussin (11) est finalement déposé sur la par:tie centrale (5) du gîtage (3, 4, 5), à l'état enroulé et on réalise son déploiement sous l'action d'une turbine soufflante ou d'une autre source d'air comprimé.

## Patentansprüche

1. Wärmeisolationsschild, der dazu bestimmt ist, die Ausführung von Arbeiten bei Stahlerzeugungsanlagen, insbesondere bei Cowpers, zu ermöglichen, dadurch gekennzeichnet, daß er ein Kissen (11) aufweist, das von einer doppelten Hülle aus Verbundmaterialien gebildet wird, die Temperaturen von ungefähr 800 bis 900°C aushalten können, wobei der Innenraum dieses Kissens mit Einlaßmanschetten (13) und Auslaßmanschetten (15) verbunden ist, und mit Hilfe einer Gebläseturbine, die mit der Einlaßmanschette (13) verbunden ist, aufgeblasen werden kann, während eine Umwälzung von kontinuierlich erneuerbarer Luft über die Auslaßmanschette (15) aufrechterhalten wird, und wobei das Kissen (11) auf einer geeigneten Unterlage (3, 4, 5) ruht.

2. Schild gemäß Anspruch 1, dadurch gekennzeichnet, daß das Kissen (11) eingerollt werden kann, und in dem Maße, wie es durch die Gebläseturbine aufgeblasen wird, auf der Unterlage (3, 4, 5) ausgerollt werden kann.

3. Schild gemäß Anspruch 1 oder 2, dadurch gekennzeichnet, daß die Unterlage (3, 4, 5) so ausgelegt ist, daß sie sich an die Abmessungen des lichten Querschnitts des Schachtes eines Cowpers anpaßt, und über einen Zugang mit geringen Abmessungen, der von der Manschette (2) des Heißwindschiebers eines solchen Cowpers gebildet wird, angebracht werden kann.

4. Schild gemäß Anspruch 3, dadurch gekennzeichnet, daß die Unterlage von rohrförmigen Elementen, vorzugsweise aus nichtrostendem Stahl, gebildet wird.

5. Schild gemäß Anspruch 3 oder 4, dadurch gekennzeichnet, daß die Unterlage gebildet wird von zwei seitlichen Teilen (3, 4), die im wesentlichen symmetrisch sind, und einem mittleren Teil (5), der auf die zwei seitlichen Teile (3, 4) aufgeschoben oder aufgesteckt werden kann, wobei die montierte Einheit die elliptische Form des Schachtquerschnitts aufweist.

6. Schild gemäß Anspruch 5, dadurch gekennzeichnet, daß jeder der zwei seitlichen Teile (3, 4) aus zwei seitlichen Abschnitten (3a, 3b bzw. 4a, 4b) besteht, die mittels eines Elements, das ein Scharnier (9) bildet, zusammengeklappt werden können, und beim Auseinanderklappen um das Scharnier (9) einen Winkel von 180° bis zu einem Anschlag (35) beschreiben können.

7. Schild gemäß irgendeinem der Ansprüche 1 bis 4, dadurch gekennzeichnet, daß ein Gitter so angebracht ist, daß eine feuerfeste Wolle zwischen rohrförmigen Skelett-Partien der Bestandteile der Unterlage (3, 4, 5) zurückgehalten wird, wobei äußere Schichten aus feuerfester Wolle eventuell auf die Unterlage (3, 4, 5) gelegt werden können, bevor das Kissen (11) darauf aufgebracht wird.

8. Verfahren zur Verwirklichung eines Schilds gemäß irgendeinem der Ansprüche 1 bis 7 in einem Cowper, dadurch gekennzeichnet, daß der Zugang zu der Manschette (2) des Heißwindschiebers freigelegt wird, und nach Ausbau des Kompensators auf dem Flansch dieser Manschette zwei Portalrahmen (20) montiert werden, und dann zwei seitliche Teile (3, 4) der Unterlage (3, 4, 5) nacheinander eingebracht werden, wozu sie im zusammengeklappten Zustand vertikal eingeführt werden und danach geneigt werden, während die zwei Abschnitte (3a, 3b bzw. 4a, 4b) der zwei seitlichen Teile (3, 4) der Unterlage (3, 4, 5) auseinandergeklappt werden; danach der mittlere Teil (5) der Unterlage (3, 4, 5) zwischen die zwei seitlichen Teile (3, 4) der Unterlage geschoben wird, wobei der gesamte Querschnitt des Schachts bedeckt wird; nach eventueller Aufbringung einer zusätzlichen Schicht aus feuerfestem Isolationsmaterial das Kissen (11) schließlich im eingerollten Zustand auf den mittleren Teil (5) der Unterlage (3, 4, 5) aufgebracht wird und infolge der Wirkung einer Gebläseturbine oder einer anderen Druckluftquelle ausgerollt wird.

## Claims

1. Thermal insulation shield to allow working in steel making mills, particularly in the cowpers, characterized by the fact that it comprises a cushion (11) made by a double enveloppe in composite materials which can resist up to temperatures from 800 to 900°C, the internal space of which is connected to inlet (13) and outlet (15) hose-pipes, said internal space being able to be inflated with a blowing turbine through the inlet hose-pipe (13) connected to the blowing turbine while maintaining an air circulation which can be continuously renewed by the outlet hose-pipe (15), said cushion (11) lying on an appropriate resting element (3, 4, 5).

2. Shield according to claim 1 characterized by the fact that the cushion (11) is folded by rolling and can be unfolded by unrolling on the resting element as it is inflated by the blowing turbine.

3. Shield according to claim 1 or 2 characterized by the fact that the resting element (3, 4, 5) is made so as to be adapted to the size of the free section of a cowper shaft and can be positioned so as to go through a space of reduced size formed by the hose-pipe (2) of the hot air valve of such a cowper.

4. Shield according to claim 3 characterized by the fact that the resting element is made of tubular elements, preferably inox steel.

5. Shield according to claim 3 or 4 characterized by the fact that the resting element is formed by two substantially symmetrical side parts (3, 4) and by a central part (5) slided onto the two side parts (3, 4) or insertable into them, the as-assembled system having the elliptic form of the shaft section.

6. Shield according to claim 5 characterized by the fact that the two side parts (3, 4) are each formed by two side half parts (respectively 3a, 3b and 4a, 4b) foldable by a hinged element (9) on each other and being able to describe, when they are unfolded around the hinge, an angle of 180° up to an abutment.

7. Shield according to any of claims 1 à 4 characterized by the fact that a wire fabric is mounted so as to hold a refractory wool between armoring tubular parts of the elements forming the resting element (3, 4, 5), external layers of refractory wool being possibly put on the resting element (3, 4, 5) before bringing the cushion (11) there.

8. Process to carry out the shield according to any of the preceding claims 1 to 7 in a cowper, characterized by the fact that access is reached to the hose-pipe (2) of the hot air valve and bearing is taken on the flange thereof after disassembling the compensator, so as to mount there two supports (20), two side parts (3, 4) of the resting element (3, 4, 5) being inserted into place successively bringing them vertically in folded state and slanting them afterwards while unfolding two half parts (respectively 3a, 3b and 4a, 4b) of the two side parts (3, 4) of the resting element (3, 4, 5), and then the central part (5) of the resting element (3, 4, 5) is slided between the two side parts (3, 4) of the resting element (3, 4, 5) so covering the complete section of the shaft, after a possible interposition of an extra layer of refractory material, the cushion (11) is finally put on the central part (5) of the resting element (3, 4, 5) in a rolled-on state and its unrolling is carried out under the action of a blowing turbine or another source of compressed air.
